# EUROPÄISCHE PATENTSCHRIFT

(11) **EP 3 722 734 B1**
(45) Veröffentlichungstag und Bekanntmachung des Hinweises auf die Patenterteilung: **15.12.2021**
(21) Anmeldenummer: 20160551.6
(22) Anmeldetag: 03.03.2020
(51) Int. Cl.: F41A 19/59

(54) **ANZÜNDEINRICHTUNG FÜR MUNITION MIT MECHANISCHER ZÜNDVORRICHTUNG**
IGNITION DEVICE FOR AMMUNITION WITH MECHANICAL IGNITION DEVICE
DISPOSITIF D'ALLUMAGE POUR MUNITIONS POURVU DE DISPOSITIF D'ALLUMAGE MÉCANIQUE

(30) Priorität: 22.03.2019 DE 102019107408
(43) Veröffentlichungstag der Anmeldung: 14.10.2020
(73) Patentinhaber: Rheinmetall Waffe Munition GmbH, 29345 Unterlüß (DE)
(72) Erfinder: LAWITZKE, Klaus, 39175 Biederitz (DE); PECHMANN, Hinnerk, 29345 Unterlüß (DE); SCHRÖDER, Jörn, 29345 Unterlüß (DE)
(74) Vertreter: Kohlstedde, Jürgen

(56) Entgegenhaltungen:
- EP-B1- 2 282 157
- CH-A2- 711 375
- FR-A- 1 419 970
- FR-A1- 2 915 564
- GB-A- 224 319
- US-A- 1 945 211

## Beschreibung

Die vorliegende Erfindung betrifft eine Anzündeinrichtung für Munition mit mechanischer Zündvorrichtung. Diese ist insbesondere zum fernbedienbaren Anzünden von Munition geeignet. Die mechanische Zündvorrichtung kann dabei insbesondere als Zündhütchen ausgeführt sein. Entsprechend wird ein mechanisches Schlagstück dann dazu verwendet, die Zündvorrichtung zu aktivieren und die Zündung der Munition durchzuführen.

Entsprechende Einrichtung werden in unterschiedlichen Waffenarten für unterschiedliche Munition benötigt. Dies reicht von handgehaltenen Waffen bis hin zu fest montierten Waffenstationen.

Solche Einrichtungen zum Zünden von Munition mit Anzündelement arbeiten zum überwiegenden Teil mit mechanisch vorgespannten Schlagstücken. Dazu gehören ein fernbedienbarer Auslösemechanismus und ein fernbedienbares Sicherungssystem, welche die unbeabsichtigte Schussabgabe verhindern sollen. Durch das Vorspannen von Schlagstücken ist jedoch nicht ausgeschlossen, dass in Folge einer Fehlbedienung eine Schussabgabe erfolgen kann, da die benötigte Energie für den Zündimpuls durch die Vorspannung abrufbar bereit ansteht. Entsprechende Einrichtungen sind beispielsweise aus der CH 711 375 A2 bekannt. Offenbart ist eine separate Lösung zum Vorspannen des Schlagstücks, zum Auslösen des Schlagstücks und zum Sichern des Schlagstücks. Hierbei wird mithilfe eines Aktuators das Schlagstücken betrieben. FR 1 419 970 A offenbart eine Vorrichtung gemäß das Oberbegriffs des Anspruchs 1.

Aus der EP 2 282 157 B1 ist dazu eine fernsteuerbare Spannvorrichtung für Maschinengewehre bekannt, wobei ein Kettenspanner dazu genutzt wird, eine entsprechende Spannung in der Vorrichtung zu realisieren.

Bei den vorgenannten Lösungen ergibt sich das Problem, dass die in der Einrichtung befindlichen Schlagstücke Vibrationen und Schocken ausgesetzt sein können, beispielsweise bei Transport oder Fahrt der Waffe durch Gelände. In Abhängigkeit der Art des Aktuators kann sich die Waffe dabei in einem nicht sicher definierten Zustand befinden und es kann vorkommen, dass ein unabsichtliches Anzünden der Munition geschieht.

Es besteht somit das Problem einer unzureichenden Sicherheit der Einrichtung. Die vorliegende Erfindung nimmt sich dieses Problems an und schlägt eine Lösung vor.

Aufgabe der vorliegenden Erfindung ist somit, eine Anzündeinrichtung für Munition mit mechanischer Zündvorrichtung bereitzustellen, welche zuverlässig funktioniert und eine gegenüber dem Stand der Technik verbesserte Sicherheit gegen unabsichtliches Anzünden der Munition bietet. Diese Aufgabe wird mit den Merkmalen des vorliegenden Hauptanspruchs gelöst. Demnach wird eine Einrichtung zum insbesondere fernbedienbaren Anzünden von Munition vorgeschlagen, mit einer Zündvorrichtung und einem Schlagstück. Vorzugsweise wird die Zündvorrichtung als Zündhütchen ausgeführt. Das vorgenannte Schlagstück ist als mechanisches Schlagstück ausgeführt, welches auf die Zündvorrichtung einwirken kann und die Zündvorrichtung dazu bringt, das Anzünden der Munition vorzunehmen.

Weiterhin beinhaltet die erfindungsgemäße Einrichtung einen bewegbaren Umlenkhebel, an welchem das Schlagstück angeordnet ist.

Erfindungsgemäß ist in der Einrichtung eine Schlagmasse längsbeweglich gelagert und kann mehrere Positionen durch ihre Bewegbarkeit einnehmen, mindestens jedoch eine Ruheposition und eine Aktivierungsposition. Die Längsbewegung findet dabei parallel zur Mittelachse der Einrichtung statt.

Weiterhin ist erfindungsgemäß der Umlenkhebel so ausgeführt, dass die Schlagmasse bei ihrer Bewegung den Umlenkhebel in eine Bewegung, bevorzugt eine Drehbewegung, versetzen kann. Bei der Bewegung des Umlenkhebels kann somit die Schlagmasse mit dem Umlenkhebel in Wirkverbindung treten, um die vorgenannte Bewegung auszuführen. Bevorzugt geschieht dies bei der Bewegung der Schlagmasse aus der Ruheposition in die Aktivierungsposition.

Weiterhin ist erfindungsgemäß eine Sicherung vorgesehen, welche die Bewegung des Umlenkhebels behindern kann. Da der Umlenkhebel mit dem Schlagstück verbunden ist, wird also auch die Bewegung des Schlagstücks durch die Sicherung behindert. Die Behinderung verhindert die Bewegung der Sicherung zumindest teilweise und zwar derart, dass das Schlagstück nicht mit der Zündvorrichtung in Wirkverbindung treten kann. Dadurch entsteht eine erhebliche Sicherheit gegen unabsichtliches Anzünden der Munition.

Hierzu wird in einer bevorzugten Ausführungsform vorgeschlagen, dass die Sicherung als Welle ausgeführt wird und in einer Führung der Schlagmasse geführt wird. Die Welle umfasst dabei eine Ausnehmung, welche die Bewegung des Umlenkhebels derart erlauben kann, dass das Schlagstück in Wirkverbindung mit der Zündvorrichtung treten kann. Die Welle kann jedoch derart gedreht oder verschwenkt werden, dass die Bewegung des Umlenkhebels eingeschränkt wird, so dass sie nicht in Wirkverbindung mit der Zündvorrichtung treten kann.

In einer besonderen Ausführungsform ist ein Gehäuse für die Einrichtung vorgesehen, welche mittels eines Gehäusedeckels verschließbar gestaltet ist. Die Einrichtung kann bei geöffnetem Gehäusedeckel in das Gehäuse eingebracht werden und dort auch gewartet werden. Durch den Gehäusedeckel kann das Gehäuse entsprechend verschlossen werden, sodass ein Schutz der Einrichtung vor Umwelteinflüssen realisiert werden kann.

Zum erfindungsgemäßen Funktionsprinzip der Einrichtung wird angeführt, dass die Schlagmasse als Ausgangsposition ihre Ruheposition einnimmt. Bevorzugt wird vorgeschlagen, dass ein Impulsverstärker vorgesehen wird, um die Schlagmasse in ihrer Ruheposition zu halten. Dadurch wird ausgeschlossen, dass eine Bewegung der Schlagmasse stattfindet, die ungewollt ist.

Dazu ist der Impulsverstärker als Magnet ausgeführt, insbesondere als Neodym-Magnet. Dieser kann in die Schlagmasse integriert sein oder einstückig mit dieser ausgeführt sein. Die Schlagmasse besteht in dieser Ausführungsform aus der Masse, einem den Körper der Masse in Längsrichtung verlängernden Führung, in welcher die Sicherung geführt wird und dem Impulsverstärker.

Damit der Impulsverstärker die Schlagmasse in der Ruheposition halten kann, sollte der Gehäusedeckel magnetisierbar gestaltet sein, bspw. aus Metall. Dann kann der Impulsverstärker durch seine Magnetkraft die Schlagmasse in der Ruheposition halten, in dem die Magnetkraft des Impulsverstärkers auf den Gehäusedeckel wirkt.

Durch eine insbesondere fernbedienbare Auslösung eines Elektromagneten kann die Schlagmasse nun aus ihrer Ruheposition hinausbewegt werden, und zwar in Richtung ihrer Aktivierungsposition. Dazu ist die Schlagmasse mit dem Anker des Elektromagneten verbunden. Durch die Magnetkraft des Elektromagneten wird dann der Anker mit der Schlagmasse in Bewegung versetzt und aus seiner Ruheposition herausbewegt. Dazu muss eine Magnetkraft aufgewendet werden, die größer ist, als die Haltekraft des Impulsverstärkers. Aufgrund der benötigten Kraft des Magneten zur Überwindung der Haltekraft des Impulsverstärkers, wirkt ein größerer Bewegungsimpuls auf die Schlagmasse als ohne Vorhandensein des Impulsverstärkers. Dadurch wird eine sicherere Zündung der Zündvorrichtung erreicht, da mit einer größeren Kraft die Wirkverbindung von Schlagstück und Zündvorrichtung erreicht wird.

Bei der Bewegung der Schlagmasse aus ihrer Ruheposition hinaus bewegt die Schlagmasse damit den Umlenkhebel und sorgt dafür, dass das Schlagstück in Richtung Zündvorrichtung bewegt wird und zwar in einer Geschwindigkeit und mit einem so hohen Impuls, dass das Schlagstück die Zündvorrichtung aktiviert, sodass die Zündvorrichtung die Munition anzünden kann.

Die Kraftübertragung von Schlagmasse auf den Umlenkhebel kann dabei durch Aufnahme des Umlenkhebels in die Führung der Schlagmasse geschehen, aber auch durch aufeinander Einwirkende Vorsprünge und/oder Kanten der Schlagmasse.

Nach der Bewegung der Schlagmasse und dem anschließenden Anzünden der Munition kann die Schlagmasse wieder durch Abschalten des Elektromagneten in seine Ruheposition zurückbewegt werden. Die Vorrichtung befindet sich dann wieder in der Ruheposition bzw. in der Ausgangsposition.

Zur Zurückführung der Schlagmasse in ihre Ruheposition wird bevorzugt vorgeschlagen, dass die Vorrichtung ein Rückholelement beinhaltet, welches bei nicht eingeschaltetem Elektromagneten das Führungselement in seiner Ruheposition bewegen kann. Als einfachste Ausführungsform kann hierzu eine Feder vorgesehen sein, aber auch hydraulische, elektrische oder pneumatische Rückholelemente sind denkbar.

Bei der Verwendung eines Rückholelements muss der Elektromagnet so ausgelegt sein, sodass die Antriebskraft, die Kraft des Rückholelements und gegebenenfalls die Haltekraft des Impulsverstärkers überwinden kann, um das Führungselement von seiner Ruheposition in die Aktivierungsposition zu überführen.

Durch die Kraft des Impulsverstärkers bzw. des Rückholelements wird sichergestellt, dass das Führungselement in seiner Ruheposition gehalten wird. Dadurch wird das Risiko einer unabsichtlichen Anzündung herabgesetzt. Zur weiteren Sicherung gegen unabsichtliches Anzünden der Munition wird erfindungsgemäß vorgeschlagen, eine vorgenannte Sicherung zu verwenden, welche die Bewegung des Umlenkhebels behindern kann.

Die Sicherung kann dazu ebenfalls fernbedienbar gestaltet sein und kann entweder aktiviert werden, sodass eine Bewegung des Umlenkhebels zur Herstellung der Wirkverbindung zwischen Schlagstück und Zündvorrichtung möglich ist oder verhindert wird. In letzterem Falle sichert die Sicherung den Umlenkhebel, sodass dieser keine Wirkverbindung zwischen Schlagstück und Zündvorrichtung herbeiführen kann. Dadurch, dass der Umlenkhebel durch die Sicherung behindert wird, wird sichergestellt, dass das Schlagstück das Anzündelement nicht aktivieren kann. Durch die Kombination der Maßnahme des Haltens des Führungselements in der Ruheposition, ggf. über einen Impulsverstärker, und der Sicherung ist eine sehr hohe Sicherheit gegen unabsichtliches Anzünden der Munition gewährleistet.

In einer besonderen Ausführungsform wird vorgeschlagen, einen insbesondere fernbedienbaren Sicherungsantrieb zu verwenden, welcher die Sicherung aktivieren oder deaktivieren kann. Bevorzugt wird der Sicherungsantrieb als Schwenkmagnet ausgeführt, welcher die Sicherung als Welle drehen oder schwenken kann.

Der Umlenkhebel kann durch ein Lager gelagert sein. Durch ein solches Lager kann eine Drehbewegung des Umlenkhebels realisiert werden. Weiterhin kann ein Anschlag vorgesehen sein, um die Bewegung des Umlenkhebels zu begrenzen.

Weitere Merkmale ergeben sich aus den beigefügten Zeichnungen. Es zeigen:
- Figur 1:: Eine erfindungsgemäße Vorrichtung im Schnitt mit einem L-förmigen Umlenkhebel.
- Figur 2:: Eine erfindungsgemäße Vorrichtung von Figur eins, um 90° gedreht.

In den Figuren 1 und 2 ist eine Ausführungsform der erfindungsgemäßen Einrichtung gezeigt. Darin offenbart ist eine in einem Gehäuse 1 geführte Schlagmasse 4, welche einerseits mit dem Anker 2 eines Elektromagneten 3 verbunden ist und andererseits mit einem Impulsverstärker 6, welcher hier als Magnet ausgeführt ist. Der Impulsverstärker 6 ist dabei mittels einer Führung mit der Schlagmasse 4 verbunden. Der Impulsverstärker kann hierbei mit einem Gehäusedeckel 11 zusammenwirken und auf diesen eine Magnetkraft ausüben. Mittels dem Gehäusedeckel 11 kann das Gehäuse 1 verschlossen werden.

Zwischen Schlagmasse 4 und Gehäuse 1 ist ein Rückholelement 5 angeordnet, welches die Schlagmasse 4 bei ausgeschaltetem Elektromagneten 3 in Richtung des Gehäusedeckels 11 in seine Ruheposition bewegt. Dazu ist die Schlagmasse 4 längsbeweglich im Gehäuse 1 gelagert.

Der Impulsverstärker 6 kann die Schlagmasse 4 mit einer definierten Kraft in der Ruheposition halten, welche in Richtung des Gehäusedeckels 11 angeordnet ist.

Des Weiteren befindet sich im Gehäuse 1 eine Zündvorrichtung 8 und ein Umlenkhebel 7. Die Aufnahme für die Zündvorrichtung 8 ist rechtwinklig zur Bewegungsrichtung der Schlagmasse 4 in das Gehäuse 1 eingebracht und so positioniert, dass die vom Elektromagneten 3 aufgebrachte Kraft auf das von dem Impulsverstärker 6 gehaltene Führungselement 4 wirken kann.

Sobald die Kraft des Elektromagneten 3 die Haltekraft des Impulsverstärkers 6 übersteigt, wird die Schlagmasse 4 von dem Gehäusedeckel 11 getrennt und in Bewegung versetzt. Beim Zurücklegen eines definierten Weges wirkt die Schlagmasse 4 auf den Umlenkhebel 7, welcher die Bewegungsenergie auf die Zündvorrichtung 8 überträgt und die Zündvorrichtung 8 zündet. Dabei wirkt eine um die Haltekraft des Impulsverstärkers 6 verstärkte Impulskraft auf die Zündvorrichtung 8. Zur Zündung der Zündvorrichtung 8 ist am Umlenkhebel 7 ein Schlagstück 12 angeordnet.

Um eine ungewollte Übertragung der Energie auf die Zündvorrichtung 8 zu verhindern, wird in das Gehäuse 1 eine Sicherung 9 integriert, welche durch einen Sicherungsantrieb 10 angetrieben werden kann und eine definierte Winkeländerung ausführen kann. Dazu ist die Sicherung 9 als Welle ausgeführt und kann mittels dem Sicherungsantrieb 10 in eine Schwenk- bzw. Drehbewegung versetzt werden. Die Sicherung 9 ist zum Umlenkhebel 7 so angeordnet, dass durch eine in die Sicherung eingebrachte Ausnehmung die mögliche Winkelbewegung des Umlenkhebels 7 durch das Schwenken der Sicherung 9 eingeschränkt oder freigegeben werden kann. Mit dieser Einschränkung wird auch die Wirkung der Zündvorrichtung 8 verhindert, sodass ein Auftreffen auf das Anzündelement 8 vom Schlagstück 12 nicht mehr möglich ist. Die Ansteuerungsfolge Sicherungsantrieb 10, Elektromagnet 3 sorgt bei gewollter Schussabgabe für das Entsichern der Munition mit anschließendem Spannen und Aktivierung der Zündvorrichtung 8. Eine ungewollte Schussabgabe durch Vibration oder Schock ist daher nicht möglich, da sich das System bei abgeschaltetem Elektromagnet 3 durch die Sicherung 9 und des integrierten Rückholelements 5 sowie des Impulsverstärkers 6 immer in einem sicheren Zustand bzw. in seiner Ruheposition befindet und bei Ausfall des Elektromagneten 3 in diesen automatisch zurückkehrt.

Der Umlenkhebel ist durch ein Lager 13 drehbeweglich gelagert, so dass eine Drehbewegung des Umlenkhebels 13 zur Zündung der Zündvorrichtung 8 führen kann. Diese Drehbewegung kann durch einen Anschlag 14 begrenzt werden, um unnötige Bewegungen des Umlenkhebels 7 zu vermeiden.

### BEZUGSZEICHEN

- 1: Gehäuse
- 2: Anker von 3
- 3: Elektromagnet
- 4: Schlagmasse
- 5: Rückholelement
- 6: Impulsverstärker
- 7: Umlenkhebel
- 8: Zündvorrichtung
- 9: Sicherung
- 10: Sicherungsantrieb
- 11: Gehäusedeckel
- 12: Schlagstück
- 13: Lager
- 14: Anschlag

## Patentansprüche

1. Anzündeinrichtung für Munition,
mit einer Zündvorrichtung (8),
mit einem Schlagstück (12)
und einem bewegbaren Umlenkhebel (7), an welchem das Schlagstück (12) angeordnet ist,
**dadurch gekennzeichnet, dass**
eine Schlagmasse (4) längsbeweglich in der Anzündeinrichtung gelagert ist,
dass die Schlagmasse (4) bei ihrer Bewegung den Umlenkhebel (7) in Bewegung versetzen kann
und dass eine Sicherung (9) die Bewegung des Umlenkhebels (7) einschränken kann.

2. Anzündeinrichtung nach Anspruch 1, **dadurch gekennzeichnet, dass** die Zündvorrichtung (8) als mechanische Zündvorrichtung, insbesondere als mechanisches Zündhütchen ausgeführt ist.

3. Anzündeinrichtung nach einem der Ansprüche 1 oder 2, **dadurch gekennzeichnet, dass** die Anzündeinrichtung ein Gehäuse (1) beinhaltet, welches mittels eines Gehäusedeckels (11) verschließbar ist.

4. Anzündeinrichtung nach einem der Ansprüche 1 bis 3, **dadurch gekennzeichnet, dass** die Schlagmasse (4) eine Ruheposition einnehmen kann und in dieser gehalten wird, insbesondere durch einen Impulsverstärker (6).

5. Anzündeinrichtung nach Anspruch 4, **dadurch gekennzeichnet, dass** der Impulsverstärker (6) als Neodym-Magnet ausgeführt ist.

6. Anzündeinrichtung nach einem der Ansprüche 1 bis 5, **dadurch gekennzeichnet, dass** die Schlagmasse (4) durch einen Elektromagnet (3) in Bewegung versetzt werden kann, wobei der Elektromagnet (3) einen Anker (2) beinhaltet.

7. Anzündeinrichtung nach einem der Ansprüche 4 bis 6, **dadurch gekennzeichnet, dass** die Schlagmasse (4) durch ein Rückholelement (5) in seine Ruheposition bewegt werden kann.

8. Anzündeinrichtung nach einem der Ansprüche 1 bis 7, **dadurch gekennzeichnet, dass** die Anzündeinrichtung einen Sicherungsantrieb (10) beinhaltet, welches die Sicherung (9) von einer Sicherungsposition in eine Freigabeposition und umgekehrt bewegen kann.

9. Anzündeinrichtung nach Anspruch 8, **dadurch gekennzeichnet, dass** die Bewegung der Sicherung (9) durch den Sicherungsantrieb (10) als Drehbewegung ausgeführt wird.

10. Anzündeinrichtung nach einem der Ansprüche 1 bis 9, **dadurch gekennzeichnet, dass** der Umlenkhebel (7) drehgelagert ist und ein Lager (13) beinhaltet.

11. Anzündeinrichtung nach einem der Ansprüche 1 bis 10, **dadurch gekennzeichnet, dass** das Schlagstück (12) am Umlenkhebel (7) derart angeordnet ist, dass es in Wirkverbindung mit der Zündvorrichtung (8) treten kann.

12. Anzündeinrichtung nach einem der Ansprüche 1 bis 11, **dadurch gekennzeichnet, dass** die Anzündeinrichtung einen Anschlag (14) umfasst, um die Bewegung des Umlenkhebels (7) zu begrenzen.

13. Anzündeinrichtung nach einem der Ansprüche 1 bis 12, **dadurch gekennzeichnet, dass** die Bewegung des Umlenkhebels (7) eine Drehbewegung darstellt.

14. Anzündeinrichtung nach einem der Ansprüche 1 bis 13, **dadurch gekennzeichnet, dass** der Impulsverstärker (6) in der Schlagmasse (4) integriert ist oder mit der Schlagmasse (4) einstückig ausgebildet ist.

15. Anzündeinrichtung nach einem der Ansprüche 1 bis 14, **dadurch gekennzeichnet, dass** die Schlagmasse (4) eine Ausnehmung aufweist, in welcher der Umlenkhebel (7) geführt wird.

## Claims

1. Igniter for ammunition,
with an ignition device (8),
with a striker (12)
and a movable deflection lever (7), on which the striker (12) is arranged,
**characterized in that**
a striking mass (4) is mounted longitudinally movably in the igniter,
**in that** the striking mass (4) can in its movement set the deflection lever (7) in motion,
and **in that** a safety means (9) can restrict the movement of the deflection lever (7).

2. Igniter according to Claim 1, **characterized in that** the ignition device (8) is formed as a mechanical ignition device, in particular as a mechanical percussion cap.

3. Igniter according to either of Claims 1 and 2, **characterized in that** the igniter includes a housing (1), which can be closed by means of a housing cover (11) .

4. Igniter according to one of Claims 1 to 3, **characterized in that** the striking mass (4) can assume a rest position and is held in this position, in particular by an impulse booster (6).

5. Igniter according to Claim 4, **characterized in that** the impulse booster (6) is formed as a neodymium magnet.

6. Igniter according to one of Claims 1 to 5, **characterized in that** the striking mass (4) can be set in motion by an electromagnet (3), the electromagnet (3) including an armature (2).

7. Igniter according to one of Claims 4 to 6, **characterized in that** the striking mass (4) can be moved into its rest position by a return element (5).

8. Igniter according to one of Claims 1 to 7, **characterized in that** the igniter includes a safety drive (10), which can move the safety means (9) from a safety position into a release position and vice versa.

9. Igniter according to Claim 8, **characterized in that** the movement of the safety means (9) is performed by the safety drive (10) as a rotational movement.

10. Igniter according to one of Claims 1 to 9, **characterized in that** the deflection lever (7) is rotatably mounted and includes a bearing (13).

11. Igniter according to one of Claims 1 to 10, **characterized in that** the striker (12) is arranged on the deflection lever (7) in such a way that it can enter into operative connection with the ignition device (8).

12. Igniter according to one of Claims 1 to 11, **characterized in that** the igniter comprises a stop (14), in order to limit the movement of the deflection lever (7).

13. Igniter according to one of Claims 1 to 12, **characterized in that** the movement of the deflection lever (7) represents a rotational movement.

14. Igniter according to one of Claims 1 to 13, **characterized in that** the impulse booster (6) is integrated in the striking mass (4) or is formed in one piece with the striking mass (4).

15. Igniter according to one of Claims 1 to 14, **characterized in that** the striking mass (4) has a recess in which the deflection lever (7) is guided.

## Revendications

1. Mécanisme d'allumage de munitions, ledit mécanisme comprenant
un dispositif d'allumage (8),
un percuteur (12)
et un levier de déviation mobile (7) sur lequel est disposé le percuteur (12),
**caractérisé en ce que**
une masse de percussion (4) est montée dans le mécanisme d'allumage de manière mobile longitudinalement de sorte que la masse de percussion (4) puisse mettre en mouvement le levier de déviation (7) lorsqu'elle est déplacée,
et un moyen de sécurité (9) peut restreindre le mouvement du levier de déviation (7).

2. Mécanisme d'allumage selon la revendication 1, **caractérisé en ce que** le dispositif d'allumage (8) est réalisé sous la forme d'un dispositif d'allumage mécanique, notamment sous la forme d'un capuchon d'allumage mécanique.

3. Mécanisme d'allumage selon l'une des revendications 1 ou 2, **caractérisé en ce que**
le mécanisme d'allumage contient un boîtier (1) qui peut être fermé au moyen d'un couvercle de boîtier (11).

4. Mécanisme d'allumage selon l'une des revendications 1 à 3, **caractérisé en ce que**
la masse de percussion (4) peut prendre une position de repos et est maintenue dans celle-ci notamment par un amplificateur d'impulsions (6).

5. Mécanisme d'allumage selon la revendication 4, **caractérisé en ce que** l'amplificateur d'impulsions (6) est réalisé sous la forme d'un aimant néodyme.

6. Mécanisme d'allumage selon l'une des revendications 1 à 5, **caractérisé en ce que**
la masse de percussion (4) peut être mise en mouvement par un électro-aimant (3), l'électro-aimant (3) contenant un induit (2).

7. Mécanisme d'allumage selon l'une des revendications 4 à 6, **caractérisé en ce que** la masse de percussion (4) peut être déplacée jusque dans sa position de repos par un élément de rappel (5).

8. Mécanisme d'allumage selon l'une des revendications 1 à 7, **caractérisé en ce que** le mécanisme d'allumage contient un entraînement de moyen de sécurité (10) qui peut déplacer le moyen de sécurité (9) d'une position de sécurité à une position de libération et inversement.

9. Mécanisme d'allumage selon la revendication 8, **caractérisé en ce que** le mouvement du moyen de sécurité (9) est réalisé sous la forme d'un mouvement de rotation par l'entraînement de moyen de sécurité (10).

10. Mécanisme d'allumage selon l'une des revendications 1 à 9, **caractérisé en ce que** le levier de déviation (7) est monté à rotation et comporte un palier (13).

11. Mécanisme d'allumage selon l'une des revendications 1 à 10, **caractérisé en ce que** le percuteur (12) est disposé sur le levier de déviation (7) de manière à pouvoir être relié fonctionnellement au dispositif d'allumage (8).

12. Mécanisme d'allumage selon l'une des revendications 1 à 11, **caractérisé en ce que** le mécanisme d'allumage comprend une butée (14) afin de limiter le mouvement du levier de déviation (7).

13. Mécanisme d'allumage selon l'une des revendications 1 à 12, **caractérisé en ce que** le mouvement du levier de déviation (7) représente un mouvement de rotation.

14. Mécanisme d'allumage selon l'une des revendications 1 à 13, **caractérisé en ce que** l'amplificateur d'impulsions (6) est intégré à la masse de percussion (4) ou est formé d'une seule pièce avec la masse de percussion (4) .

15. Mécanisme d'allumage selon l'une des revendications 1 à 14, **caractérisé en ce que** la masse de percussion (4) comporte un évidement dans lequel le levier de déviation (7) est guidé.
